# EUROPÄISCHE PATENTSCHRIFT

(11) **EP 4 442 371 B1**
(45) Veröffentlichungstag und Bekanntmachung des Hinweises auf die Patenterteilung: **23.07.2025**
(21) Anmeldenummer: 23219179.1
(22) Anmeldetag: 21.12.2023
(51) Int. Cl.: B05C 1/08, B41F 31/02

(54) **AUFTRAGWERK ZUM BEAUFSCHLAGEN EINES SUBSTRATES MIT EINEM FLUID SOWIE MASCHINE MIT EINEM SOLCHEN AUFTRAGWERK**
APPLICATOR FOR APPLYING A FLUID TO A SUBSTRATE AND MACHINE WITH SUCH AN APPLICATOR
DISPOSITIF D'ENDUCTION POUR L'APPLICATION D'UN FLUIDE SUR UN SUBSTRAT ET MACHINE COMPORTANT UN TEL DISPOSITIF D'ENDUCTION

(30) Priorität: 06.04.2023 DE 102023108828
(43) Veröffentlichungstag der Anmeldung: 09.10.2024
(73) Patentinhaber: Koenig & Bauer AG, 97080 Würzburg (DE)
(72) Erfinder: Höhne, Andreas, 70376 Stuttgart (DE)
(74) Vertreter: Koenig & Bauer AG

(56) Entgegenhaltungen:
- CN-U- 204 869 980
- DE-A1- 102014 111 943
- US-A- 2 369 378
- US-A- 6 119 595
- US-A1- 2001 027 747

## Beschreibung

Die Erfindung betrifft ein Auftragwerk zum Beaufschlagen eines - insbesondere flächigen - Substrates mit einem Fluid, insbesondere mit einem Lack, sowie eine Maschine mit einem solchen Auftragwerk gemäß dem Oberbegriff des Anspruches 1 bzw. 10.

Im industriellen Blechdruck werden Blechtafeln häufig in einem Prozessschritt z. B. zum Schutz der jeweiligen Oberfläche der betreffenden Blechtafeln oder zumindest eines zuvor aufgedruckten Druckbildes und/oder z. B. zur Erzeugung eines Weißgrundes und/oder eines Glanzeffektes jeweils vollflächig oder teilflächig durch Auftragen mindestens eines Fluids beschichtet, z. B. mittels eines Lackierwerks vollflächig oder teilflächig lackiert oder anderweitig beschichtet. Das jeweils auf mindestens eine Oberfläche, d. h. auf die Oberseite und/oder Unterseite der betreffenden Blechtafeln aufzutragende Fluid ist z. B. als ein Lack ausgebildet, wobei die Auftragung des Fluids i. d. R. einem anschließenden Trocknungsprozess unterzogen wird. Neben einem Lackauftrag ist einem die erfidnung betreffenden Auftragwerk auch ein Auftrag eines anderen, insbesondere zähflüssigen Fluids denkbar wie z. B. Leim.

Durch die EP 0 736 329 A2 ist eine Vorrichtung zum Versorgen des Lackierzylinders einer Lackiermaschine mit einem Lackfilm bekannt, wobei ein Lackvorratssee im Zwickel oberhalb eines Walzenspaltes zwischen einer ersten Lackierwerkswalze und einer zweiten Lackierwerkswalze seitlich über zwei stirnseitig durch Druckfedern an die Stirnseiten der beiden Walzen gedrückte, dort als Gleitwände bezeichnete Seitenteile begrenzt ist.

Die CN 110732453 A betrifft eine doppelseitige Beschichtungseinrichtung mit einer ersten Walze, die einen ersten Spalt mit einer zweiten Walze bildet, wobei die zweite Walze ihrerseits mit einer dritten Walze einem zweiten Walzenspalt bildet. Im Zwickel oberhalb des ersten Walzenspaltes ist zwischen zwei Seitenplatten ein Vorlageraum ausgebildet, wobei die Seitenplatten mit entsprechend ausgebildeter Formgebung in den Zwickel hineinreichen und mit den Mantelflächen der ersten und zweiten Walze jeweilige Dichtflächen ausbilden.

Durch die DE 10 2014 111 943 A1 ist eine Klebemittelauftragseinrichtung für den Klebemittelauftrag auf eine Materialbahn offenbart mit einer ersten und einer mit dieser einen ersten Walzenspalt bildenden zweiten Walze, wobei im Zwickel oberhalb des Walzenspaltes eine Klebemittelvorlage ausgebildet ist. Der Vorlageraum ist beidseitig durch Stirnwände begrenzt, die mit jeweils einer stirnseitigen Fläche der ersten Walze und einem Umfangsabschnitt der zweiten Walze Dichtflächen ausbilden. Die zweite Walze bildet mit einer Gegendruckwalze einen von der Materialbahn durchlaufenden Auftragspalt.

Ein Auftragwerk zum Beschichten eines Substrates ist auch beispielsweise durch die US 2001/027747 oder die CN 105618340 oder die CN 204869980 bekannt.

Der Erfindung liegt die Aufgabe zugrunde, ein Auftragwerk, insbesondere Lackierwerk zum Beaufschlagen eines - insbesondere flächigen - Substrates mit einem Fluid, insbesondere Lack, sowie eine Maschine mit einem solchen Auftragwerk, insbesondere Lackierwerk, zu schaffen.

Die Aufgabe wird erfindungsgemäß durch die Merkmale des Anspruches 1 bzw. 10 gelöst.

Die mit der Erfindung erzielbaren Vorteile bestehen insbesondere darin, dass ein seitlicher Austritt von z. B. zähflüssigem Fluid, insbesondere Lack oder Leim oder ggf. anderen zähflüssigen Medien, in einem Fluidpfad zur Zufuhr des Fluids zum Auftrag- bzw. Lackierzylinder hin womöglich verhindert, zumindest jedoch möglichst klein gehalten wird. Hierdurch lassen sich Wartungs- und Reinigungsaufwand sparen und ggf. erschmutzungsbedingte Störungen beim Betrieb der Maschine vermeiden.

Insbesondere wird ein Austreten durch seitliche Spalte, wie sie beispielsweise beim Anliegen einer Seitenwand an Walzenstirnseiten vorkommen kann, minimiert oder gar vermieden. Solche Spalte können nicht nur, aber insbesondere dann auftreten, wenn zwei benachbarte Walzen stirnseitig durch eine angestellte Seitenwand abgedichtet werden sollen, die Walzenballen jedoch z. B. wegen Toleranzen in der Lage und/oder Breite jedoch nicht exakt in einer selben Flucht abschließen.

Ein für die Erfindung besonders geeignetes Auftragwerk, insbesondere Lackierwerk, zum Beaufschlagen eines insbesondere flächigen, z. B. bahn- oder vorzugsweise bogenförmigen, Substrates, insbesondere von Blechtafeln, mit einem Fluid, insbesondere Lack, umfasst einen ersten Zylinder, z. B. einen Auftrag- bzw. Lackierzylinder, welcher mit einem zweiten Zylinder, z. B. einem Gegendruckzylinder, einen Auftragspalt, insbesondere Lackierspalt, ausbildet, in welchem durch den Spalt zu führendes und in diesem zu beaufschlagendes Substrat auf der dem ersten Zylinder zugewandten Seite mit dem Fluid, insbesondere Lack, beaufschlagt wird bzw. werden kann. Unter einem flächigen Substrat ist hier und im Folgenden ein Substrat zu verstehen, dessen Breite und Länge um ein Vielfaches, z. B. um mindestens den Faktor 10, insbesondere mindestens den Faktor 100 größer sind als deren Dicke. Der erste Zylinder ist - ggf. über einen oder weitere Zylinder mittelbar oder aber unmittelbar durch eine Zufuhreinrichtung auf seiner Mantelfläche mit dem aufzutragenden Fluid, insbesondere Lack, beaufschlagbar, wobei die Zufuhreinrichtung eine erste Walze sowie eine stromabwärts liegende zweite Walze umfasst, welche zwischen sich einen ersten Spalt mit einem darüber liegenden Zwickel ausbilden, in welchem zwischen zwei axial zueinander beabstandeten Seitenwänden ein Fluidvorlageraum, insbesondere Lackvorlageraum, ausgebildet ist. Dieser ist somit z. B. durch die Mantelflächen der Walzen einerseits und beidseitige Seitenwände andererseits begrenzt.

Die jeweilige, den Fluid- bzw. Lackvorlageraum seitlich begrenzende Seitenwand umfasst zu einer der beiden den ersten Spalt miteinander ausbildenden Walzen hin, insbesondere zur zweiten Walze hin, eine der Walzenmantelfläche dieser Walze zugewandte Dichtfläche, die eine zur Walzenmantelfläche korrespondierend verlaufende Kontur aufweist und mit der Walzenmantelfläche zusammen eine Dichtung gegen einen - z. B. zumindest ungehinderten - seitlichen Durchtritt des Fluids bzw. Lacks ausbildet.

Die zweite Walze bildet nun mit einer dritten, stromabwärts der zweiten Walze in der Zufuhreinrichtung vorgesehenen Walze einen zweiten Spalt aus, wobei diese dritte, z. B. ebenfalls fluidfördernde Walze insbesondere Teil des fuidführenden Walzenzuges der Zufuhreinrichtung ist und im Betrieb durch die zweite Walze mit Fluid beaufschlagt ist bzw. wird. Dabei weist die Seitenwand eine oberhalb des zweiten Spaltes mit dem Walzenmantel der zweiten Walze als Dichtung zusammenwirkende Dichtfläche mit einer der Walzenkrümmung entsprechenden Kontur auf und/oder eine der Stirnseite der dritten Walze zugewandte und oberhalb des zweiten Spaltes mit der Stirnseite des Ballens der dritten Walze als Dichtung zusammenwirkende Dichtfläche. Die Ballenlänge der dritten Walze ist hierbei z. B. kürzer als die Ballenlänge der zweiten Walze.

In vorteilhafter Ausführung umfasst die den Fluid- bzw. Lackvorlageraum seitlich begrenzende Seitenwand auf einer der Stirnseite des Walzenballens zugewandten Seite der anderen der beiden den Fluid- bzw. Lackvorlageraum begrenzenden Walzen, insbesondere der ersten Walze, eine Dichtfläche, welche zusammen mit einer stirnseitigen Fläche des Walzenballens dieser anderen, insbesondere ersten Walze eine Dichtung gegen einen radialen Durchtritt des Fluids, insbesondere Lacks ausbildet.

Vorzugsweise ist eine Ballenlänge derjenigen Walze, insbesondere der zweiten Walze, deren Mantelfläche die Dichtung mit der der Mantelfläche zugewandten Dichtfläche der Seitenwand ausbildet, größer als die Ballenlänge der Walze, insbesondere der ersten Walze, welche mit einer stirnseitigen Fläche ihres Ballens eine Dichtung mit der der Stirnseite zugewandten Dichtfläche der Seitenwand ausbildet.

Ausführungsbeispiele der Erfindung sind in den Zeichnungen dargestellt und werden im Folgenden näher beschrieben.

Es zeigen:
- Fig. 1: eine Seitenansicht eines als Lackierwerk ausgebildeten Aufragwerks mit einem Auftragzylinder, insbesondere Lackierzylinder, einem Gegendruckzylinder und einer Zufuhreinrichtung;
- Fig. 2: eine Schrägansicht des als Lackierwerk ausgebildeten Auftragwerks, wobei zur Sichtbarkeit der unterschiedlichen Ballenbreiten die erfindungsgemäße Seitenwand ausgeblendet wurde;
- Fig. 3: einen vergrößerten Ausschnitt der Zufuhreinrichtung in Schrägansicht;
- Fig. 4: eine Detailansicht einer gegen einen Fluid- bzw. Lackaustritt vorgesehenen Seitenwand;
- Fig. 5: eine Detailansicht einer die Seitenwand in Richtung Walzenstirnseite drückenden Halterung.

Ein insbesondere als Lackierwerk 01 ausgebildetes Auftragwerk 01 zum Beaufschlagen eines, beispielsweise bogenförmigen, Substrates B, z. B. von Substratbogen B, insbesondere von Blechtafeln B, mit einem insbesondere als Lack L ausgebildeten Fluid L umfasst einen ersten, insbesondere dem Fluid- bzw. Lackauftrag dienenden Zylinder 02, insbesondere Lackierzylinder 02, welcher mit einem zweiten, insbesondere als Gegendruckzylinder 03 wirksamen Zylinder 03 einen Spalt, z. B. einen Beschichtungs- bzw. Lackierspalt, ausbildet, in welchem das durch den Spalt geführte und zu Beaufschlagende bzw. zu lackierende Substrat B auf der dem Zylinder 02, insbesondere Lackierzylinder 02 zugewandten Seite mit dem Fluid L bzw. Lack L beaufschlagt, insbesondere lackiert, wird bzw. werden kann. Der erste Zylinder 02 ist unmittelbar oder ggf. über einen oder mehrere weitere Zylinder auf seiner Mantelfläche von einer Zufuhreinrichtung 04 her mit dem aufzutragenden Fluid L, insbesondere dem Lack L, beaufschlagbar.

Obgleich das Auftragwerk 01 im Folgenden anhand seiner bevorzugten Ausführung als Lackierwerks 01 beschrieben ist, ist die Lehre auch auf andere Auftragwerke 01 für die Beaufschlagung von - insbesondere flächigen - Substraten mit - insbesondere einem zähflüssigen - Fluid zu verallgemeinern.

Hierzu umfasst die Zufuhreinrichtung 04 zumindest eine erste Walze 06, z. B. Zuführ- oder Abpresswalze 06, sowie stromabwärts, d. h. in Richtung des Fluidflusses betrachtet, direkt nachfolgend eine zweite Walze 07, welche mit der ersten Walze 06 einen ersten Spalt 11, z. B. Dosierspalt 11, zwischen sich ausbilden. Oberhalb des ersten Spaltes 11 ist zwischen den Walzenmänteln der ersten und zweiten Walze 06; 07 ein Zwickel ausgebildet. Der Zwickel bildet zwischen den Mantelflächen und den einander zugewandten Seiten zweier axial, d. h. in Achsrichtung der ersten und/oder zweiten Walze 06; 07 betrachtet, zueinander beabstandeten - z. B. ein- oder mehrteiligen - Seitenteilen 13, insbesondere Seitenwänden 13, auf einer Breite, welche durch den Abstand der Seitenwände 13 begrenzt ist, einen der Bevorratung des aufzutragenden Fluids L dienenden Fluidvorlageraum 12, z. B. Lackvorlageraum 12, aus. Diesem wird das Fluid L z. B. über ein Leitungssystem zugeführt und bildet dort eine auch als Lackvorratssee bezeichnete Fluidvorlage aus. Die maximale Füllhöhe des Fluidvorlageraums 12 kann z. B. durch eine niedrigste Stelle der endseitigen Seitenwände 13 oder durch die mit ihrer oberen Scheitellinie niedriger liegende der Walzen 06; 07 begrenzt sein oder aber vorzugsweise durch einen Überlauf 14, z. B. in Art einer Öffnung 14 oder Rinne 14, in mindestens einer der beiden Seitenwände 13, die - z. B. bei betriebsmäßig überschüssiger Fluidzufuhr über eine nicht dargestellte Leitung - eine konstante Füllhöhe gewährleistet. Abfließendes Fluid L kann dabei z. B. direkt aus dem Überlauf 14 oder nach einem Auffangen in einem Auffangbehältnis 16 z. B. über eine Leitung 17 im Kreislauf geführt sein bzw. werden. Die jeweilige Seitenwand 13 kann z. B. ein- oder mehrteilig ausgebildet sein.

Die im Betrieb stationäre Seitenwand 13 muss den über den rotierenden Walzen 06; 07 gebildeten Fluid- bzw. Lackvorratsraum 12 und ggf. einen weiteren Pfad des Fluids L über im Betrieb rotierende Walzen 06; 07 nach außen hin möglichst gut, idealer Weise völlig abzudichten. Da ein völliges Abdichten der gegeneinander relativbewegten Teile - zumindest unter vertretbarem Aufwand - nahezu unmöglich ist, soll unter dem Begriff des "Abdichtens" im Folgenden neben einem völligen Abdichten auch ein Abdichten bzw. Hemmen des Durchtrittes gegen zumindest einen signifikanten oder ungestörten Durchfluss bzw. Abfluss des Fluids F nach dem üblichen technischen Verständnis verstanden sein.

Die den Lackvorlageraum 12 zur Seite hin begrenzende Seitenwand 13 ist zu einer der beiden den ersten Spalt 11 miteinander ausbildenden Walzen 07; 06, insbesondere zur zweiten Walze 07, hin durch eine mit der Walzenmantelfläche zusammenwirkende und eine auf der der Walzenmantelfläche zugewandten Seite eine zur Walzenmantelfläche korrespondierend verlaufende Kontur aufweisende Dichtfläche 18.1 gegen einen seitlichen Durchtritt des Fluids F - z. B. im obigen Sinne - abgedichtet.

Die Seitenwand 13 weist hierzu vorzugsweise wenigstens einen ersten Abschnitt 13.1 auf, welcher über einen Umfangsabschnitt wenigstens einer der beiden den ersten Spalt 11 ausbildenden Walzen 07; 06, insbesondere der zweiten Walze 07, hinweg in einem Kreisbogen, der zumindest vom ersten Spalt 11 bis zur maximalen Füllhöhe reicht, eine dem Walzenmantel zugewandte und eine zur Krümmung des Walzenmantels korrespondierende Dichtfläche 18.1 aufweist, welche zusammen mit dem der Dichtfläche 18.1 gegenüberliegenden Walzenmantelabschnitt im Betrieb eine Dichtung, insbesondere eine den Durchtritt von Fluid L in axialer Richtung zumindest hemmende Axialdichtung ausbildet. Die Dichtfläche 18.1 kann dabei auf zumindest einer Abschnittbreite in Axialrichtung gesehen in einem Gleitkontakt zur - insbesondere im Betrieb darunter hindurch rotierenden - Walzenmantelfläche stehen oder mit dieser in Art einer Spaltdichtung einen Spalt von beispielsweise weniger als 1 mm, z. B. höchstens 0,5 mm ausbilden. Die Seitenwand 13 verläuft zumindest in diesem ersten Abschnitt 13.1 in Axialrichtung betrachtet auf einer Höhe, sodass sie mit zumindest ihrer Dichtfläche 18.1 innerhalb der Ballenbreite b07; b06 der betreffenden Walze 07; 06 liegt oder diese mit ihrer Dichtfläche 18.1 zumindest überschneidet. Die Ballenbreite b07; b06 der betreffenden Walze 07; 06 ist somit z. B. größer als eine Breite des Fluidvorlageraumes 12 - und damit z. B. auch größer als eine maximal wirksame Arbeitsbreite des Beschichtungswerkes 01.

Die Seitenwand 13 ist vorzugsweise weiter derart ausgebildet, sodass sie gegenüber der einen Walze 07; 06, in einer ersten vorteilhaften Ausführungsform z. B. der zweiten Walze 07, in o. g. Weise durch eine mit der Walzenmantelfläche dieser Walze 07; 06 zusammenwirkende und eine zur Walzenmantelfläche korrespondierend Kontur aufweisende Dichtfläche 18.1 und gegenüber der anderen Walze 06; 07, insbesondere der ersten Walze 06, durch eine mit einer Stirnfläche des Walzenballens dieser anderen Walze 06, 07 zusammenwirkende Dichtfläche 19.2 gegen einen Durchtritt des Fluids in radialer Richtung - z. B. in obigem Sinne - abgedichtet ist. Dabei ist die Ballenbreite b07; b06 der über die Mantelfläche abgedichteten Walze 07; 06, z. B. der zweiten Walze 07, größer als die Ballenbreite b06; b07 der über die Stirnseite abgedichteten anderen Walzen 06; 07, z. B. der ersten Walze 06.

Hierzu ist die Seitenwand 13 z. B. derart ausgeführt, sodass ein erster Abschnitt 13.1 mit einem Walzenmantelabschnitt einer der Walzen 07; 06, in einer ersten vorteilhaften Ausführungsform z. B. der zweiten Walze 07, in o. g. Weise eine Axialdichtung ausbildet, ein zweiter Abschnitt 13.2 der den Fluidvorlageraum 12 seitlich begrenzenden Seitenwand 13 jedoch stirnseitig des Walzenballens der anderen Walze 06; 07, z. B. der ersten Walze 06, verläuft und die Stirnseite dieser anderen Walze 06; 07 in einer axialen Projektion betrachtet zumindest in einem Umfangsabschnitt überlappt, welcher zumindest vom ersten Spalt 11 bis zur maximalen Fülle reicht, wobei eine im Bereich der Überlappung liegende Dichtfläche 19.2 des zweiten Abschnittes 13.2 zusammen mit einer gegenüberliegenden Fläche der Walzenballenstirnseite eine Dichtung, insbesondere eine den Durchtritt von Fluid L in radialer Richtung zwischen dem Walzenballenende und der Dichtfläche 19.2 des zweiten Abschnittes 13.2 hemmende Dichtung, ausbildet. Die Dichtfläche 19.2 steht dabei bevorzugter Weise auf zumindest einer Abschnittbreite in Radialrichtung der betreffenden Walze 06; 07 gesehen in einem Gleitkontakt zur - insbesondere im Betrieb vorbei rotierenden - Walzenballenstirnseite oder bildet mit dieser einen Spalt von beispielsweise weniger als 1 mm, z. B. höchstens 0,5 mm aus. Die Seitenwand 13 verläuft zumindest in diesem zweiten Abschnitt 13.2 mit ihrer der Walze 06; 07 zugewandten Seite in Axialrichtung betrachtet mit ihrer dem Walzenballen zugewandten Seite direkt angrenzend an die Ballenstirnseite oder aber um o. g. Spaltmaß hierzu axial beabstandet und/oder in einer zur Axialrichtung senkrecht verlaufenden Ebene. Die Ballenbreite b06; b07 der stirnseitig abgedichteten Walze 06; 07 bestimmt beispielsweise der Breite des Fluidvorlageraumes 12 - und entspricht damit z. B. auch der maximal wirksamen Arbeitsbreite des Beschichtungswerkes 01.

In einer alternativen Ausführungsform ist z. B. in umgekehrter Weise auf der ersten Walze 06 in o. g. Weise durch den ersten Abschnitt 13.1 eine o. g. Axialdichtung und stirnseitig der zweiten Walze 07 die stirnseitige Dichtung ausgebildet. Das vorgenannte ist entsprechend zu übertragen.

Die genannten Abschnitte 13.1; 13.2 der Seitenwand 13 müssen nicht baulich verschiedenen und/oder abgesetzten Seitenwandteilen zugeordnet sein, sondern können Teilbereiche einer selben einteilig ausgebildeten und/oder eben durchgehenden Seitenwand 13 oder eines selben einteilig ausgebildeten und/oder eben durchgehenden Seitenwandteils sein.

Durch das stirnseitige Abdichten des Lackvorlageraumes gegen die eine, insbesondere erste Walze 06; 07 in Verbindung mit dem umfangsseitigen Abdichten gegen die andere, insbesondere zweite Walze 07; 06 kann Spiel in der stirnseitigen Abdichtung der einen Walze 06; 07 verhindert werden, welches beispielsweise für den Fall einer stirnseitigen Abdichtung beider benachbarter Walzen 06; 07 durch Toleranzen in den Walzenbreiten b06; b07 oder in der Montage entstehen können.

In einer - z. B. in den Figuren Fig. 1 bis Fig. 3 dargestellten - Ausführung der Zufuhreinrichtung 04 mit drei Walzen 06; 07; 08 bildet die erste Walze 06 mit der zweiten Walze 07, z. B. als Dosierwalze 07, den einer Vordosierung dienenden und auch als Vordosierspalt 11 bezeichneten Dosierspalt 11 aus, während die zweite Walze 07 mit einer dritten Walze 08 der Zuführeinrichtung 04 einen zweiten Spalt 21, z. B. den - insbesondere letztendlich maßgeblichen - Dosierspalt 21, ausbildet. Die obigen Ausführungsbeispiele für die Ausbildung der Dichtungen 18.1; 19.2 durch den ersten und zweiten Abschnitt 13.1; 13.2 sind in Bezug auf die erste und zweite Walze 06; 07 auf die bevorzugt mit drei Walzen 06; 07; 08 ausgebildet Zuführeinrichtung 04 anzuwenden - grundsätzlich unabhängig davon, ob und ggf. in welcher Weise auch im Bereich des zweiten Spaltes 21 eine seitliche Dichtung vorgesehen ist, bevorzugter Weise jedoch in einer unten dargelegten Ausgestaltung.

In der Ausführung mit drei Walzen 06; 07; 08 kann grundsätzlich in o. g. Weise ein umfangsseitiges Abdichten des über dem zweiten Spaltes 21 liegenden Zwickels gegen die dritte Walze 08 vorgesehen sein, wobei der entsprechend ausgebildete erste Abschnitt 13.1 oder ein den ersten Abschnitt 13.1 fortsetzender weiterer Abschnitt der Seitenwand 13 zur seitlichen Abdichtung gegen die dritte Walze 08 eine mit einem Walzenmantelabschnitt zusammenwirkende Axialdichtung aufweisen kann. Das Vorgenannte zur Ausbildung einer solchen Axialdichtung und zu einer hierzu vergrößerten Ballenbreite b08 ist entsprechend zu übertragen.

Vorzugsweise ist in der Ausführung der Zuführeinrichtung 04 mit drei Walzen 06; 07; 08 jedoch eine - z. B. ein- oder mehrteilige - Seitenwand 13 vorgesehen, die den Lackvorlageraum 12 zur ersten Walze 06 hin in o. g. Weise durch eine mit der Stirnseite des Ballens der ersten Walze 06 zusammenwirkende Dichtfläche 19.2 und zur zweiten Walze 07 hin in o. g. Weise durch eine mit dem Walzenmantel der zweiten Walze 07 zusammenwirkende Dichtfläche 18.1 abdichtet, und die den Zwickel über dem zweiten Spalt 21 zur zweiten Walze 07 hin ebenfalls durch eine mit dem Walzenmantel der zweiten Walze 07 zusammenwirkende Dichtfläche 18.1; 18.3 mit entsprechender Kontur und/oder zur dritten Walze 08 hin durch eine mit der Stirnseite in obigem Sinne zusammenwirkende Dichtfläche 19.3 abdichtet. Dabei ist das Vorgenannte zur Ausbildung einer solchen stirnseitigen Dichtung und zu einer gegenüber der zweiten Walze 08 kleineren bzw. einer der maximal möglichen wirksamen Arbeitsbreite entsprechenden Ballenbreite b08 anzuwenden.

In einer insbesondere auch für drei Walzen 06; 07; 08 relevanten und vorteilhaften Ausgestaltung mit auf einem Umfangsabschnitt der zweiten Walze 07 vorgesehener Axialdichtung, d. h. mit der mit dem Walzenmantel der zweiten Walze 07 zusammen wirkenden Dichtfläche 18.1, erstreckt sich diese Dichtung jedoch nicht lediglich über einen am oberen Zwickel zwischen erster und zweiter Walze 06; 07 beteiligten Umfangsabschnitt der zweiten Walze 07, sondern - z. B. ununterbrochen oder ggf. mit einer oder mehreren Unterbrechungen oder Verbindungsstellen - zumindest bis zum stromabwärts nächsten Spalt 21, d. h. für die Ausführung mit drei Walzen 06; 07; 08 bis zum Spalt 21 der zweiten Walze 07 mit der dritten Walze 08. Die auf der zweiten Walze 07 durch Zusammenwirken der Dichtfläche 18.1 mit dem Walzenmantel gebildete Dichtung kann dabei grundsätzlich durch einen über den gesamten Umfangsabschnitt vom ersten Spalt 11 bis zum nachfolgenden Spalt 21 durchgehenden ersten Abschnitt 13.1 gebildet und/oder mit einer über diesen Umfangsabschnitt reichenden Dichtfläche 18.1 ausgeführt sein.

Vorzugsweise ist die mit dem Walzenmantel der zweiten Walze 07 zusammenwirkende und sich z. B. bis zum zweiten Spalt 21 erstreckende Dichtfläche 18.1; 18.3 jedoch mehrteilig, insbesondere zweiteilig ausgebildet, wobei der sich von der Höhe des ersten Spaltes 11 her erstreckende erste Abschnitt 13.1 durch einen weiteren Abschnitt 13.3 mit einer zu obiger Dichtfläche 18.1 vergleichbaren Ausgestaltung fortgesetzt ist, welcher sich mit einer entsprechend der Walzenkontur gekrümmten Dichtfläche 18.3 zumindest hinunter bis auf Höhe des nachfolgenden Spaltes 21 erstreckt und lösbar oder bevorzugt um eine zur Rotationsachse der zweiten Walze 07 parallele Achse A verschwenkbar am ersten Abschnitt 13.1 angeordnet ist. Ein solcher lösbar oder verschwenkbar vorgesehener dritter Abschnitt 13.3 ist beispielsweise von einem gesonderten Seitenwandteil umfasst, welcher lösbar und/oder verschwenkbar gegenüber dem den ersten und zweiten Abschnitt 13.1; 13.2 umfassenden Seitenwandteil umfasst. Dabei kann ein Verschwenken des dritten Abschnittes 13.3 über einen Hebel 22 betätigbar und/oder der dritte Abschnitt 13.3 durch ein Federelement 23 in Richtung Walzenoberfläche vorgespannt sein. Dies kann beispielsweise durch ein zangengriffartig zueinander angeordnetes Griffpaar 22, 24 realisiert sein, wobei einer der Griffe 24 starr am ersten Abschnitt 13.1 vorgesehen ist und der andere Griff 22 durch den verschwenkbaren und z. B. über das beispielsweise als Druckfeder 23 ausgebildete Federelement 23 vorgespannten Hebel 22 gebildet ist. Durch Betätigung des Hebels 22 ist der dritte Abschnitt 13.3 von der Walzenmantelfläche weg schwenkbar, sodass trotz des großen Umfangsbereichs eine vereinfachte Entnahme - z. B. zu Reinigungs- oder Wartungszwecken - ermöglicht ist.

In einer Ausführung der Zufuhreinrichtung 04 mit drei Walzen 06; 07; 08 ist die dritte Walze 08 z. B. als Auftragswalze 08 wirksam bzw. als solche ausgeführt, durch welche der erste Zylinder 02 auf seiner Mantelfläche mit dem Fluid L beaufschlagbar ist.

Die oben genannte Abschnitte 13.1; 13.2, 13.3 sind zumindest im Bereich ihrer Dichtflächen 18.1; 18.3; 19.2; 19.3 durch einen Kunststoff, z. B. durch einen gut gleichfähigen und/oder möglichst abriebfesten Kunststoff, z. B. aus Polytetrafluorethylen (PTFE), Polyetheretherketon (PEEK), Polyoxymethylen (POM), gebildet. In einer vorteilhaften Ausführungsform sind ist die ein- oder mehrteilige Seitenwand 13 durch eine ein- oder mehrteilige Kunststoffplatte gebildet, die aus stabilitätsgründen von einem metallenem Träger 26 getragen ist.

Zumindest die Oberfläche der mit ihrer Mantelfläche zur Ausbildung einer Axialdichtung beitragende Walze 07, insbesondere der zweiten Walze 07, ist - zumindest in dem Bereich ihres Ballens, der mit der Dichtfläche 18.1; 18.3 der Seitenwand 13 zusammenwirkt - aus einem verschleiß- und/oder korrosionsfesten und/oder beschichteten Stahl, beispielsweise einem Vergütungsstahl wie z. B. Stahl 45, ausgeführt.

Der die erste Walze 06 stirnseitig abdichtende Abschnitt 13.2 kann beispielsweise vom ersten Spalt 11 in Drehrichtung gesehen über mehr als 45°, vorzugsweise mehr als 90°, des Umfangsbereichs der ersten Walze 06 reichen und/oder in einem in Drehrichtung gesehen mehr als 45°, insbesondere mehr als 90° hinter dem ersten Spalt 11 liegendem Bereich einen in einer Nut der Seitenwand 13 eingelassenen Abstreifer 34, z. B. eine elastische und/oder kompressible Abstreiflippe, aufweisen.

Die Seitenwand 13 ist über ggf. den Träger 26 mittelbar oder unmittelbar über ein oder mehrere Stellelemente 27, beispielsweise Federelemente 27, wie z. B. Druckfedern 27 oder ggf. Pneumatikzylinder, oder ggf. andere Kraftübertragungsmittel wie z. B. Stellexzenter oder Kniehebelmechanismen, mit der jeweiligen Dichtfläche 19.2; 19.3 gegen die Stirnseite der betreffenden, auf der Stirnseite abgedichteten Walze 06; 07, 08, insbesondere der ersten und ggf. dritten Walze 06; 08 andrückbar. Die jeweilige Druckfeder 27 stützt sich unmittelbar oder bevorzugt mittelbar über eine eine axiale Verlagerung der Druckfedern 27 ermöglichende Halterung an einem Seitengestell 09 des Lackierwerks 01 ab. Die Halterung 28 ist beispielsweise über Schwingen 29 am Seitengestell 09 oder an einem am Seitengestell 09 befestigten Sockel 33 gelagert und beispielsweise über einen Stellmechanismus 32 - vorzugsweise manuell über einen Hebel 31 - in Richtung Walzen 06; 07; 08 und von diesen weg bewegbar. Die Halterung 28 und die Seitenwand 13 sind miteinander beispielsweise derart formschlüssig miteinander verbunden, sodass sie durch eine axiale Relativbewegung voneinander lösbar, senkrecht hierzu jedoch in ihrer Relativbewegung fest oder zumindest in ihrer Bewegungsfreiheit eingeschränkt sind. Dies kann durch axial in Führungen Bolzen verlaufende oder aber durch in Fig. 5 nicht sichtbare Ausnehmungen in der Rückseite der Halterung realisiert sein, in welchen die Federelemente 27 im angestellten Zustand der Halterung 29 eingreifen. Der Stellmechanismus 32 kann beispielsweise durch eine auf einer Spiralführung basierenden Mechanik gebildet sein, dessen verdrehbarer Teil beispielsweise über den Hebel 31 verschwenkbar ist.

Das oben im Singular zur "Seitenwand" dargelegte ist insbesondere für beide Seitenwände mit der Maßgabe anzuwenden, dass die Seitenwände 13 in ihrem Aufbau und/oder ihrer Befestigung und/oder dem Zusammenwirken ihrer Dichtflächen 18.1, 18.3; 19.2; 19.3 mit den Walzen 06, 07; 08 um eine zu den Walzenachsen senkrecht verlaufende Ebene zueinander gespiegelt vorgesehen sind.

In der bevorzugten Ausführung des Lackierwerks 01 als Blechtafeln B beaufschlagendes Lackierwerk 01 bzw. als Lackierwerk 01 für das Lackieren von Blechtafeln B ist der durch den Lackierspalt führende Substratpfad eben ausgeführt oder führt über einen Drehwinkel am Umfang eines der am Lackierspalt beteiligten Zylinder 02; 03 von maximal 30°, insbesondere von maximal 20°.

Die Mantelfläche des Lackierzylinders weist vorzugsweise im Bereich des Umfangs elastisches Material auf, d. h. ist im Bereich der Mantelfläche durch ein elastisches Material, z. B. Gummi, gebildet oder weist auf einem Zylinderkörper einen Aufzug mit einer elastischen Oberfläche, z. B. Gummi, auf.

Ein o. g. Lackierwerk 01 kann Teil einer bogenver- und/oder bearbeitenden Maschine, z. B. Lackiermaschine, insbesondere ein Lackierwerk 01 einer Blechtafellackiermaschine, sein, welcher eingangsseitig z. B. über eine Bogenzufuhr z. B. bereits bedruckte Substratbogen B, insbesondere Blechtafeln B, zugeführt, in der Maschine lackiert, vorzugsweise mittels eines nachgeordneten Trockners getrocknet und anschließend - z. B. als Stapel - ausgelegt werden bzw. werden können. Es kann jedoch auch Teil einer Inline-Produktionslinie sein, welche im Transportpfad der Substratbogen B bzw. Blechtafeln B stromaufwärts des Lackierwerks 01 zusätzlich ein oder mehrere Druckwerke sowie ggf. mindestens einen Trockner zum Zwischentrocknen von aufgebrachter Druckfarbe umfasst.

In bevorzugter Ausführung als Beschichtungs- bzw. Lackierwerk 01 zur Blechbe- und/oder -verarbeitung weisen zu bearbeitende, insbesondere zu lackierende und ggf. zuvor zu bedruckende Blechtafeln B beispielsweise ein Format z. B. zwischen 500 mm x 650 mm und 1.000 mm x 1.250 mm auf und haben jeweils eine Blechdicke z. B. zwischen 0,1 mm und 1,5 mm, vorzugsweise zwischen 0,14 mm und 0,5 mm. Jede einzelne dieser Blechtafeln B kann je nach ihrem Format und ihrem Werkstoff - ob aus verzinntem Stahlblech oder zinnfreiem Stahlblech oder aus Aluminium - somit eine Masse z. B. von einigen hundert Gramm bis hin zu einigen Kilogramm, z. B. von mindestens 300 Gramm bis zu fünf Kilogramm oder mehr aufweisen. Insbesondere bei der Produktion von Blechverpackungen, d. h. beim Blechverpackungsdruck, werden Blechtafeln B dieser Art industriell in einer Massenproduktion mit einer Produktionsgeschwindigkeit von mehreren tausend Blechtafeln B pro Stunde, z. B. von mindestens 6.000 Blechtafeln B pro Stunde oder sogar 9.000 Blechtafeln B pro Stunde beschichtet, insbesondere lackiert und ggf. zuvor gedruckt.

### Bezugszeichenliste

- 01: Auftragwerk, Lackierwerk
- 02: Zylinder, erster, Lackierzylinder
- 03: Zylinder, zweiter, Gegendruckzylinder
- 04: Zufuhreinrichtung
- 05: -
- 06: Walze, erste, Zuführwalze, Abpresswalze
- 07: Walze, zweite, Dosierwalze, Auftragswalze
- 08: Walze, dritte, Auftragswalze
- 09: Gestell
- 10: -
- 11: Spalt, erster, Dosierspalt, Vordosierspalt
- 12: Fluidvorlageraum, Lackvorlageraum
- 13: Seitenteil, Seitenwand
- 13.1: Abschnitt, erster
- 13.2: Abschnitt, zweiter
- 13.3: Abschnitt, dritter
- 14: Überlauf, Öffnung, Rinne
- 15: -
- 16: Auffangbehältnis
- 17: Leitung
- 18.1: Dichtfläche
- 18.3: Dichtfläche
- 19.2: Dichtfläche
- 19.3: Dichtfläche
- 20: -
- 21: Spalt, zweiter, Dosierspalt
- 22: Hebel, Griff
- 23: Federelement, Druckfeder
- 24: Griff
- 25: -
- 26: Träger
- 27: Stellelement, Federelement, Druckfeder
- 28: Halterung
- 29: Schwinge
- 30: -
- 31: Hebel
- 32: Stellmechanismus
- 33: Sockel
- 34: Abstreifer

- b06: Ballenbreite
- b07: Ballenbreite
- b08: Ballenbreite

- A: Achse
- B: Substrat, Substratbogen, Blechtafel
- L: Fluid, Lack

## Patentansprüche

1. Auftragwerk (01) zum Beschichten eines Substrates (B) mit einem Fluid (L) mit einem ersten Zylinder (02), welcher mit einem zweiten Zylinder (03) einen Auftragspalt ausbildet, in welchem durch den Auftragspalt zu führendes und zu beschichtendes Substrat (B) auf der dem ersten Zylinder (02) zugewandten Seite mit dem Fluid (L) beaufschlagt wird bzw. werden kann, wobei der erste Zylinder (02) mittel- oder unmittelbar durch eine Zufuhreinrichtung (04) auf seiner Mantelfläche mit dem aufzutragenden Fluid (L) beaufschlagbar ist, wobei die Zufuhreinrichtung (04) eine erste Walze (06) sowie eine stromabwärts liegende zweite Walze (07) umfasst, welche zwischen sich einen ersten Spalt (11) mit einem darüber liegenden Zwickel ausbilden, wobei im Zwickel zwischen zwei axial zueinander beabstandeten Seitenwänden (13) ein Fluidvorlageraum (12) vorgesehen ist, und wobei die jeweilige den Fluidvorlageraum (12) seitlich begrenzende Seitenwand (13) zu einer der beiden den ersten Spalt (11) miteinander ausbildenden Walzen (07; 06) hin eine der Walzenmantelfläche zugewandte Dichtfläche (18.1) umfasst, die eine zur Walzenmantelfläche korrespondierend verlaufende Kontur aufweist und mit der Walzenmantelfläche zusammen eine Dichtung gegen einen seitlichen Durchtritt des Fluids (F) ausbildet, wobei die Zufuhreinrichtung (04) stromabwärts der zweiten Walze (07) eine mit der zweiten Walze (07) einen zweiten Spalt (21) ausbildende dritte Walze (09) aufweist, **dadurch gekennzeichnet, dass** die Seitenwand (13) eine oberhalb des zweiten Spaltes (21) mit dem Walzenmantel der zweiten Walze (07) als Dichtung zusammenwirkende Dichtfläche (18.1; 18.3) mit einer der Walzenkrümmung entsprechenden Kontur aufweist und/oder eine der Stirnseite der dritten Walze (08) zugewandte und oberhalb des zweiten Spaltes (21) mit der Stirnseite des Ballens der dritten Walze (08) als Dichtung zusammenwirkende Dichtfläche (19.3) aufweist.

2. Auftragwerk nach Anspruch 1, **dadurch gekennzeichnet, dass** die den Fluidvorlageraum (12) seitlich begrenzende Seitenwand (13) auf einer der Stirnseite des Walzenballens der anderen der beiden Walzen (06; 07) zugewandten Seite eine Dichtfläche (19.2) umfasst, welche zusammen mit einer stirnseitigen Fläche des Walzenballens dieser anderen Walze (06; 07) eine Dichtung gegen einen radialen Durchtritt des Fluids ausbildet.

3. Auftragwerk nach Anspruch 2, **dadurch gekennzeichnet, dass** die Seitenwand (13) derart ausgebildet ist, dass sie auf einem ersten Abschnitt (13.1) die Dichtung mit der Walzenmantelfläche der zweiten Walze (07) ausbildet und auf einem zweiten Abschnitt (13.2) die Dichtung mit der stirnseitigen Fläche des Walzenballens der ersten Walze (06) ausbildet.

4. Auftragwerk nach Anspruch 2 oder 3, **dadurch gekennzeichnet, dass** eine Ballenlänge (b07; b06) der Walze (07; 06), deren Mantelfläche die Dichtung mit der der Mantelfläche zugewandten Dichtfläche (18) der Seitenwand (13) bildet, größer ist als die Ballenlänge (b06; b07) der Walze (06), welche mit einer stirnseitigen Fläche ihres Ballens eine Dichtung mit der der Stirnseite zugewandten Dichtfläche (19) der Seitenwand (13) ausbildet.

5. Auftragwerk nach Anspruch 1, 2, 3 oder 4, **dadurch gekennzeichnet, dass** die mit dem Walzenmantel der zweiten Walze (07) zusammenwirkende Dichtfläche (18.1; 18.3) zweiteilig ausgebildet ist, und dass ein den Fluidvorlageraum (12) gegen den Walzenmantel der zweiten Walze (07) hin abdichtender erster Abschnitt (13.1) der Seitenwand (13) einen ersten Teil der mit der Mantelfläche zusammenwirkenden Dichtfläche (18.1) trägt und durch einen weiteren Abschnitt (13.3) fortgesetzt ist, welcher sich mit einer entsprechend der Walzenkontur gekrümmten Dichtfläche (18.3) zumindest hinunter bis auf Höhe des nachfolgenden Spaltes (21) erstreckt und lösbar oder um eine zur Rotationsachse der zweiten Walze (07) parallele Achse (A) von der Mantelfläche abschwenkbar am ersten Abschnitt (13.1) angeordnet ist.

6. Auftragwerk nach Anspruch 1, 2, 3, 4 oder 5, **dadurch gekennzeichnet, dass** sich die Seitenwand (13) über mindestens ein Federelement (27) mittel- oder unmittelbar gegen ein Seitengestell (09) des Auftragwerks (01) derart abstützt, sodass es eine Kraft in Richtung Stirnseite des Walzenballens zumindest der ersten Walze (06) erfährt und/oder mit deiner Dichtfläche (19.2) gegen die Stirnseite des Walzenballens zumindest der ersten Walze (06) gedrückt wird.

7. Auftragwerk nach Anspruch 6, **dadurch gekennzeichnet, dass** das mindestens eine Federelement (27) an einer Halterung (28) aufgenommen ist, welche axial verlagerbar an das Seitengestell (09) gekoppelt ist.

8. Auftragwerk nach Anspruch 1, 2, 3, 4, 5, 6 oder 7, **dadurch gekennzeichnet, dass** das Auftragwerk (01) als Auftragwerk (01) zur Beaufschlagung von als Blechtafeln (B) ausgebildetem Substrat (B) ausgebildet ist und einen durch den Auftragspalt führende Substratpfad aufweist, der eben ausgeführt ist oder über höchstens einen Drehwinkel von 30° am Umfang des ersten oder zweiten Zylinders (02; 03) führt.

9. Auftragwerk nach Anspruch 1, 2, 3, 4, 5, 6, 7oder 8, **dadurch gekennzeichnet, dass** das Auftragwerk (01) als Lackierwerk (01) ausgebildet ist, durch welches das Substrat (B) mit einem durch Lack (L) gebildetes Fluid (F) beaufschlagbar ist.

10. Maschine zum Beaufschlagen von Blechtafeln (B) mit einem Fluid (F), welcher eingangsseitig bereits bedruckte oder noch zu bedruckende Blechtafeln (B) zuführbar sind, mit mindestens einem Auftragwerk (01), durch welche die Blechtafeln (B) auf mindestens einer ihrer Seiten mit einem Fluid (L) beaufschlagbar sind, und mit einer Auslage, in welcher die mit Fluid (L) beaufschlagten Blechtafeln (B) in Stapeln auslegbar sind, **gekennzeichnet durch** die Ausführung des Auftragwerks (01) gemäß einem der Ansprüche 1 bis 9.

11. Maschine nach Anspruch 10, **dadurch gekennzeichnet, dass** dem mindestens einen Auftragwerk (01) im Substratpfad mindestens ein Druckwerk vorgeordnet und/oder mindestens ein Trockner nachgeordnet ist.

## Claims

1. Application unit (01) for coating a substrate (B) with a fluid (L), comprising a first cylinder (02) which, together with a second cylinder (03), forms an application nip in which the substrate (B) that is to be guided through the application nip and coated is or can be acted upon with the fluid (L) on the side facing toward the first cylinder (02), wherein the first cylinder (02) can be directly or indirectly acted upon, on the lateral surface thereof, by a supply device (04) with the fluid (L) to be applied, wherein the supply device (04) comprises a first roller (06) and a downstream second roller (07), which between them form a first nip (11) with a gusset located thereabove, wherein a fluid reservoir (12) is provided in the gusset between two axially spaced-apart side walls (13), and wherein the respective side wall (13) laterally delimiting the fluid reservoir (12) comprises, toward one of the two rollers (07; 06) that together form the first nip (11), a sealing surface (18.1) facing toward the roller lateral surface, which sealing surface has a contour corresponding to the roller lateral surface and together with the roller lateral surface forms a seal against lateral passage of the fluid (L), wherein the supply device (04) comprises, downstream of the second roller (07), a third roller (08) which forms a second nip (21) with the second roller (07), **characterized in that** the side wall (13) comprises a sealing surface (18.1; 18.3), which cooperates as a seal with the roller lateral surface of the second roller (07) above the second nip (21) and has a contour corresponding to the roller curvature, and/or comprises a sealing surface (19.3), which faces toward the end face of the third roller (08) and cooperates as a seal with the end face of the barrel of the third roller (08) above the second nip (21).

2. Application unit according to claim 1, **characterized in that** the side wall (13) laterally delimiting the fluid reservoir (12) comprises, on a side facing toward the end face of the roller barrel of the other of the two rollers (06; 07), a sealing surface (19.2) which, together with an end face of the roller barrel of this other roller (06; 07), forms a seal against radial passage of the fluid.

3. Application unit according to claim 2, **characterized in that** the side wall (13) is designed in such a way that it forms the seal with the roller lateral surface of the second roller (07) on a first portion (13.1) and forms the seal with the end face of the roller barrel of the first roller (06) on a second portion (13.2).

4. Application unit according to claim 2 or 3, **characterized in that** a barrel length (b07; b06) of the roller (07; 06), the lateral surface of which forms the seal with the sealing surface (18) of the side wall (13) that faces toward the lateral surface, is greater than the barrel length (b06; b07) of the roller (06) which, with an end face of its barrel, forms a seal with the sealing surface (19) of the side wall (13) that faces toward the end face.

5. Application unit according to claim 1, 2, 3 or 4, **characterized in that** the sealing surface (18.1; 18.3) that cooperates with the roller lateral surface of the second roller (07) is formed of two parts, and **in that** a first portion (13.1) of the side wall (13), which seals the fluid reservoir (12) with respect to the roller lateral surface of the second roller (07), bears a first part of the sealing surface (18.1) that cooperates with the lateral surface, said first portion being continued by a further portion (13.3), which extends with a sealing surface (18.3), curved in a manner corresponding to the roller contour, at least down as far as the level of the subsequent nip (21) and is arranged on the first portion (13.1) in such a way as to be detachable or pivotable away from the lateral surface about an axis (A) parallel to the axis of rotation of the second roller (07).

6. Application unit according to claim 1, 2, 3, 4 or 5, **characterized in that** the side wall (13) is supported directly or indirectly against a side frame (09) of the application unit (01) by way of at least one spring element (27) in such a way that it experiences a force in the direction of the end face of the roller barrel of at least the first roller (06) and/or is pressed with its sealing surface (19.2) against the end face of the roller barrel of at least the first roller (06).

7. Application unit according to claim 6, **characterized in that** the at least one spring element (27) is held on a mount (28), which is coupled to the side frame (09) in an axially displaceable manner.

8. Application unit according to claim 1, 2, 3, 4, 5, 6 or 7, **characterized in that** the application unit (01) is designed as an application unit (01) for acting upon substrate (B) in the form of metal sheets (B) and has a substrate path leading through the application nip, which substrate path is planar or leads over a maximum rotation angle of 30° on the circumference of the first or second cylinder (02; 03).

9. Application unit according to claim 1, 2, 3, 4, 5, 6, 7 or 8, **characterized in that** the application unit (01) is designed as a varnishing unit (01), by which the substrate (B) can be acted upon with a fluid (L) formed by varnish (L).

10. Machine for acting upon metal sheets (B) with a fluid (L), to which metal sheets (B) that have already been printed or are yet to be printed can be fed on the inlet side, said machine comprising at least one application unit (01), by which the metal sheets (B) can be acted upon with a fluid (L) on at least one of the sides thereof, and comprising a delivery, in which the metal sheets (B) acted upon with fluid (L) can be placed into piles, **characterized by** the application unit (01) being designed according to any one of claims 1 to 9.

11. Machine according to claim 10, **characterized in that** at least one printing unit is arranged upstream of the at least one application unit (01) in the substrate path, and/or at least one dryer is arranged downstream thereof.

## Revendications

1. Groupe d'application (01) destiné à revêtir un substrat (B) avec un fluide (L) comprenant un premier cylindre (02), lequel forme avec un second cylindre (03) un interstice d'application dans lequel un substrat (B) à mener et à revêtir par l'interstice d'application est ou peut être sollicité avec le fluide (L) sur le côté tourné vers le premier cylindre (02), dans lequel le premier cylindre (02) peut être sollicité indirectement ou directement avec le fluide (L) à appliquer sur sa surface d'enveloppe par un équipement d'amenée (04), dans lequel l'équipement d'amenée (04) comprend un premier rouleau (06) ainsi qu'un deuxième rouleau (07) se situant en aval, lesquels forment entre eux un premier interstice (11) avec un gousset se situant par-dessus, dans lequel un espace de présentation de fluide (12) est prévu dans le gousset entre deux parois latérales (13) espacées axialement l'une de l'autre, et dans lequel la paroi latérale (13) respective délimitant latéralement l'espace de présentation de fluide (12) comprend une surface d'étanchéité (18.1) tournée vers la surface d'enveloppe de rouleau en allant vers l'un des deux rouleaux (07; 06) formant ensemble le premier interstice (11), laquelle surface d'étanchéité présente un contour se déroulant de façon à correspondre à la surface d'enveloppe de rouleau et forme ensemble avec la surface d'enveloppe de rouleau une étanchéité contre un passage latéral du fluide (L), dans lequel l'équipement d'amenée (04) présente en aval du deuxième rouleau (07) un troisième rouleau (08) formant avec le deuxième rouleau (07) un second interstice (21), **caractérisé en ce que** la paroi latérale (13) présente une surface d'étanchéité (18.1; 18.3) coopérant en tant qu'étanchéité avec l'enveloppe de rouleau du deuxième rouleau (07) en étant par-dessus le second interstice (21), avec un contour correspondant à la courbure de rouleau, et/ou présente une surface d'étanchéité (19.3) coopérant en tant qu'étanchéité avec le côté latéral de la balle du troisième rouleau (08) en étant tournée vers le côté frontal du troisième rouleau (08) et par-dessus le second interstice (21).

2. Groupe d'application selon la revendication 1, **caractérisé en ce que** la paroi latérale (13) délimitant latéralement l'espace de présentation de fluide (12) comprend sur un côté tourné vers le côté frontal de la balle de rouleau de l'autre des deux rouleaux (06; 07) une surface d'étanchéité (19.2), laquelle forme ensemble avec une surface du côté frontal de la balle de rouleau de cet autre rouleau (06; 07) une étanchéité contre un passage radial du fluide.

3. Groupe d'application selon la revendication 2, **caractérisé en ce que** la paroi latérale (13) est formée de sorte qu'elle forme, sur une première section (13.1), l'étanchéité avec la surface d'enveloppe de rouleau du deuxième rouleau (07) et, sur une deuxième section (13.2), l'étanchéité avec la surface du côté frontal de la balle de rouleau du premier rouleau (06).

4. Groupe d'application selon la revendication 2 ou 3, **caractérisé en ce qu'**une longueur de balle (b07; b06) du rouleau (07; 06) dont la surface d'enveloppe constitue l'étanchéité avec la surface d'étanchéité (18), tournée vers la surface d'enveloppe, de la paroi latérale (13) est supérieure à la longueur de balle (b06; b07) du rouleau (06) qui forme avec une surface, du côté frontal, de sa balle une étanchéité avec la surface d'étanchéité (19), tournée vers le côté frontal, de la paroi latérale (13).

5. Groupe d'application selon la revendication 1, 2, 3 ou 4, **caractérisé en ce que** la surface d'étanchéité (18.1; 18.3) coopérant avec l'enveloppe de rouleau du deuxième rouleau (07) est formée en deux parties, et **en ce qu'**une première section (13.1), étanchéisant l'espace de présentation de fluide (12) en allant à l'encontre de l'enveloppe de rouleau du deuxième rouleau (07), de la paroi latérale (13) porte une première partie de la surface d'étanchéité (18.1) coopérant avec l'enveloppe de rouleau et est continuée par une autre section (13.3), laquelle s'étend, avec une surface d'étanchéité (18.3) courbe de façon à correspondre au contour de rouleau, en allant vers le bas au moins jusqu'à la hauteur de l'interstice (21) suivant et est agencée au niveau de la première section (13.1) de façon amovible ou de façon à pouvoir être pivotée par la surface d'enveloppe autour d'un axe (A) parallèle à l'axe de rotation du deuxième rouleau (07).

6. Groupe d'application selon la revendication 1, 2, 3, 4 ou 5, **caractérisé en ce que** la paroi latérale (13) s'appuie via au moins un élément de ressort (27) indirectement ou directement contre une structure latérale (09) du groupe d'application (01) de sorte qu'il ressente une force dans la direction du côté frontal de la balle de rouleau du premier rouleau (06) au moins et/ou qu'il soit poussé avec sa surface d'étanchéité (19.2) contre le côté frontal de la balle de rouleau du premier rouleau (06) au moins.

7. Groupe d'application selon la revendication 6, **caractérisé en ce que** le au moins un élément de ressort (27) est reçu au niveau d'un support (28), lequel est couplé avec la structure latérale (09) de façon à pouvoir être déplacé axialement.

8. Groupe d'application selon la revendication 1, 2, 3, 4, 5, 6 ou 7, **caractérisé en ce que** le groupe d'application (01) est formé en tant que groupe d'application (01) destiné à solliciter un substrat (B) formé en tant que plaques de tôle (B) et présente un chemin de substrat menant à travers l'interstice d'application, lequel est conçu de façon plane ou mène selon un angle de rotation de 30° au plus sur le pourtour du premier ou du second cylindre (02; 03).

9. Groupe d'application selon la revendication 1, 2, 3, 4, 5, 6, 7 ou 8, **caractérisé en ce que** le groupe d'application (01) est formé en tant que groupe de vernissage (01) via lequel le substrat (B) peut être sollicité avec un fluide (L) constitué par un vernis (L).

10. Machine destinée à solliciter des plaques de tôle (B) avec un fluide (L), à laquelle peuvent être amenées côté entrée des plaques de tôle (B) déjà imprimées ou devant encore être imprimées, comprenant au moins un groupe d'application (01), par lequel les plaques de tôle (B) peuvent être sollicitées avec un fluide (L) sur au moins l'un de leurs côtés, et comprenant un présentoir dans lequel les plaques de tôle (B) sollicitées avec un fluide (L) peuvent être présentées en pile, **caractérisée par** la mise en œuvre du groupe d'application (01) selon l'une des revendications 1 à 9.

11. Machine selon la revendication 10, **caractérisée en ce que** dans le chemin de substrat, par rapport à le au moins un groupe d'application (01), au moins un groupe d'impression est agencé avant et/ou au moins un sécheur est agencé après.
